# FASCICULE DE BREVET EUROPEEN

(11) **EP 0 788 036 B1**
(45) Date de publication et mention de la délivrance du brevet: **05.06.2002**
(21) Numéro de dépôt: 97100918.8
(22) Date de dépôt: 22.01.1997
(51) Int. Cl.: G04B 19/02, G04B 19/08

(54) **Pièce d'horlogerie, notamment montre-bracelet**
Uhr, insbesondere Armbanduhr
Timepiece, particularly wristwatch

(30) Priorité: 01.02.1996 CH 26496
(43) Date de publication de la demande: 06.08.1997
(73) Titulaire: Gerald Genta S.A., 1201 Genève (CH)
(72) Inventeur: Genta, Gérald, 98000 Monaco (MC)
(74) Mandataire: Savoye, Jean-Paul

(56) Documents cités:
- CH-A- 27 838
- CH-A- 38 605
- FR-A- 480 026

## Description

La présente invention se rapporte à une pièce d'horlogerie, notamment une montre-bracelet, comprenant une roue en étoile solidaire d'un organe indicateur des heures en prise avec un sautoir de positionnement, une bascule sur laquelle est pivoté un cliquet d'entraînement, un ressort de rappel pour maintenir élastiquement ce cliquet dans une position dans laquelle il est en prise avec la roue en étoile, une came rotative en colimaçon, entraînée à raison d'un tour par heure, un ressort pour appliquer ladite bascule contre ladite came rotative et une liaison desmodromique entre ladite bascule et un organe mobile solidaire d'un organe indicateur des minutes.

On connaît déjà du FR 480'026 une pièce d'horlogerie de ce type. La solution proposée dans ce document est destinée en particulier à une montre pendentif. Elle ne comporte aucun dispositif susceptible d'empêcher que la roue des heures ne se déplace accidentellement en cas de choc. Or, un des problèmes posés par les affichages à heures sautantes réside dans le risque d'un déplacement intempestif de l'indicateur des heures en cas de choc. Ce risque est notamment plus élevé dans le cas d'une montre-bracelet, étant donné qu'une telle montre est soumise à tous les mouvements du bras et peut subir de ce fait des accélérations importantes en cas de choc et donc des risques d'une modification intempestive de l'indication de l'heure.

Un autre inconvénient du mécanisme décrit dans ce document vient du fait qu'il ne permet la mise à l'heure que dans un sens de rotation et que toute rotation en sens inverse peut provoquer une très grave détérioration du mécanisme.

Un autre mécanisme du même type est décrit dans le CH 38'605. Ce mécanisme, destiné à une horloge, comporte pratiquement les mêmes inconvénients que le précédent.

Le but de la présente invention est de remédier, au moins en partie aux inconvénients susmentionnés.

A cet effet, cette invention a pour objet une montre telle que définie par la revendication 1.

Le dessin annexé illustre, schématiquement et à titre d'exemple, une forme d'exécution de l'invention.
La figure 1 est une vue en perspective d'une montre-bracelet à heure sautante et indication de minutes rétrograde;
la figure 2 est une vue en perspective d'une partie du mécanisme de commande des affichages de la figure 1;
la figure 3 est une vue en perspective du mécanisme illustré par la figure 2, sans la roue étoile indicatrice des heures pour permettre de voir les autres organes;
la figure 4 est une vue en plan du mécanisme illustré par la figure 3;
la figure 5 est une vue en coupe suivant la ligne V-V de la figure 4 à plus grande échelle;
la figure 6 est une vue en perspective d'un détail du mécanisme illustré par la figure 3 sous un angle différent;
la figure 7 est une vue en plan de l'un des organes indicateurs de cette montre.

La montre-bracelet représentée à la fig. 1, désignée d'une façon générale par 1, comprend une aiguille des minutes 2 pivotée au centre de la pièce, et qui se déplace le long d'une graduation des minutes 3, de soixante divisions, en forme de secteur de cercle, s'étendant sur un peu plus de 180°, portée par le cadran, désigné par 4, et qui est munie de chiffres 5 allant de 0 à 60.

Le cadran 4 est percé, à six heures, d'un guichet 6 à travers lequel sont visibles les chiffres d'un tour d'heures 7 porté par un disque indicateur des heures 8 représenté séparément à la fig. 7.

Le mécanisme de commande de l'aiguille 2 et du disque des heures 8 est porté par un bâti constitué par une plaque de base circulaire 9 et par un pont 10. Ce bâti forme un module indépendant se fixant sur le mouvement de la montre dont la platine est désignée par 11 (fig. 5). Le mécanisme comprend une came en colimaçon 12 chassée sur un canon 13a que présente la chaussée du mouvement, désignée par 13. La came en colimaçon 12 est logée dans une ouverture allongée 14 que présente la plaque de base 9 du bâti du mécanisme.

Ce dernier comprend une bascule principale 15 articulée en 16 sur la plaque 9 et qui porte, articulé sur elle en 17, un cliquet 18 portant une cheville 19 traversant un trou de ladite bascule et qui est soumis à un ressort de rappel 20 fixé en 21 à la bascule. Le cliquet 18 est logé, comme la came 12, dans l'ouverture 14 de la plaque 9. La bascule 15 est soumise à l'action d'un ressort de rappel 22, fixé à la plaque de base 9, qui tend à maintenir la bascule appliquée, par l'intermédiaire de son cliquet 18, contre la came en colimaçon 12.

Lors de la rotation de celle-ci, à raison d'un tour par heure, la bascule 15 est progressivement soulevée par la came 12, ce qui la fait tourner dans le sens contraire à celui d'une aiguille de montre pour retomber, en une chute instantanée, une fois par heure, chaque fois que le nez, désigné par 12a (fig. 4) de la came 12, franchit le cliquet 18.

La bascule 15 présente un prolongement 15a, denté en 23, formant un râteau en prise avec le pignon, désigné par 24, d'un mobile, dont la roue est désignée par 25, pivoté entre la plaque de mécanisme 9 et le pont 10. La roue 25 du mobile 24-25 engrène avec une roue de renvoi 26, également pivotée entre la plaque 9 et le pont 10, qui est en prise avec une roue des minutes 27 venue d'une pièce avec un tigeron 27a pivoté dans le pont 10, au centre du mouvement. L'aiguille des minutes 2 est portée par ledit tigeron 27a.

Au cours des déplacements lents de la bascule 15 produits par la came en colimaçon 12, le râteau 23 entraîne le tigeron 27a par l'intermédiaire du train d'engrenage décrit ci-dessus, de sorte que l'aiguille 2 se déplace progressivement le long de la graduation 3 du cadran 4. Le rapport d'engrenage a été choisi de manière telle que, le déplacement lent de la bascule 15 ayant une durée d'une heure, puisque la came en colimaçon 12 est solidaire de la roue des minutes 13 du mouvement, l'aiguille 2 mette soixante minutes pour parcourir la totalité de la graduation 3, du chiffre "0" du secteur de minutes 5 au chiffre "60" de celui-ci. Le moment où l'aiguille 2 parvient en regard du chiffre "60" du secteur de minutes 5 correspond au moment où le nez 12a de la came 12 franchit le cliquet 18 de la bascule 15. Cette dernière retombe alors, en une chute instantanée, sous l'effet de son ressort de rappel 22, ce qui ramène l'aiguille des minutes 2 en regard du chiffre "0" du secteur de minutes 5.

L'affichage des minutes est ainsi du type dit "rétrograde".

Il est à remarquer que la présence du cliquet 18 interposé entre la came en colimaçon 12 et la bascule 15 permet d'effectuer la remise à l'heure manuelle à l'envers sans que se produise aucune détérioration du mécanisme, le cliquet 18 s'éclipsant alors, à l'encontre de l'action de son ressort de rappel 20, sous l'effet du nez 12a de la came 12 butant contre lui.

Il est également à remarquer que la roue des minutes 27 est soumise à l'action d'un dispositif élastique de rappel destiné à empêcher tout jeu de l'aiguille des minutes 2 que pourrait produire le jeu des engrenages de son train d'entraînement.

Ce dispositif de rappel comprend un secteur denté ou râteau 28 (figs. 2, 3 et 4), soumis à l'action d'un ressort de rappel non représenté, qui engrène avec un pignon, non visible au dessin, situé sous une roue 29, dont il est solidaire, elle-même en prise avec la roue des minutes 27. Cette dernière est ainsi sollicitée, toujours dans le même sens, par le ressort de rappel du râteau 28, ce qui évite tout rebat de l'aiguille des minutes 2.

La bascule 15 porte encore un cliquet, désigné par 30, articulé sur elle à l'aide d'une vis à portée 31, qui coopère avec les branches 32a d'une roue en étoile 32, à douze branches, portant, chassé sur elle, le disque 8 des heures, et qui est elle-même chassée sur la bague extérieure 33 d'un roulement à billes dont la partie centrale, désignée par 34, est fixée par des vis 35 au pont 10, au centre du mouvement. Le cliquet 30 porte une cheville 36 avec laquelle coopère un ressort de rappel 37 fixé à la bascule 15.

Le mécanisme comprend en outre un sautoir 38 articulée sur la plaque de bâti 9 à l'aide d'une vis à portée 39 et qui est soumise à l'action d'un ressort de rappel 40 fixé en 41 à la plaque 9. Le sautoir 38 est à deux bras dont l'un, désigné par 38a, est destiné à coopérer avec les branches 32a de la roue en étoile 32 pour assurer la stabilité de ses douze positions d'indexage dans chacune desquelles l'un des chiffres de son tour d'heures 7 apparaît dans le guichet 6 du cadran. A chaque chute instantanée de la bascule 15, son cliquet 30 agit sur une des branches 32a de la roue en étoile 32 pour la déplacer dans le sens dextrorsum jusqu'à ce que l'une des branches 32a ait franchi l'extrémité du bras 38a de la bascule 38.

Le mécanisme comprend en outre un double dispositif de sécurité empêchant qu'en cas de choc le disque 8 des heures n'effectue un déplacement intempestif d'un pas ou plus.

A cet effet, le cliquet 30 porte une cheville 42 engagée dans une encoche 43 ménagée dans la plaque 9 du bâti et qui a la forme d'un arc de cercle dont le centre coïncide avec le centre de rotation 16 de la bascule 15. Sous l'effet de chocs éventuels tendant à déplacer la roue en étoile 32, le cliquet 30 formera ainsi verrou, sa cheville 42 venant buter contre la paroi interne de l'encoche 43, ce qui empêchera la roue en étoile de se déplacer intempestivement.

Lorsque la bascule 15 arrive à proximité de la fin de sa course lente produite par la came en colimaçon 12, environ dix minutes avant sa chute instantanée, l'aiguille des minutes 2 se trouvant alors approximativement en regard du chiffre 50 du secteur de minutes 5, la cheville 42 du cliquet 30 s'engage dans la partie terminale, désignée par 43a, rectiligne, de l'encoche 43, qui forme un angle par rapport à la partie principale de l'encoche, en arc de cercle. Le cliquet 30 est alors libre de se déplacer et est prêt à coopérer avec la roue en étoile lors de la prochaine chute instantanée de la bascule 15.

Un autre dispositif de verrouillage se substitue alors à celui constitué par le cliquet 30, formé par le deuxième bras 38b du sautoir 38 qui se termine par une tête 38c avec laquelle coopère une saillie 15b que présente la bascule 15. La branche 38a de la bascule formant sautoir 38 est ainsi maintenue rigidement sur la trajectoire des branches 32a de la roue en étoile 32, verrouillant celle-ci vis-à-vis des effets de chocs éventuels. A l'instant où la bascule 15 effectue sa chute instantanée, sa saillie 15b quitte la tête 38c du bras 38b du sautoir 38, libérant ce dernier.

Si, pendant cette même période d'une dizaine de minutes précédant la chute instantanée de la bascule 15, un choc tend à faire tourner la roue en étoile 32 en sens rétrograde, la partie 38a du sautoir 38 étant en prise avec la roue en étoile, celle-ci est empêchée de reculer.

Le verrouillage de la roue en étoile est ainsi complet, dans les deux sens.

Il est à remarquer que le mécanisme de commande des dispositifs d'affichage de la montre décrite et représentée forme un tout porté par la plaque 9 et le pont 10 qui peut se placer sur tout calibre de mouvement de montre, sans avoir à faire subir à ce dernier aucune transformation.

## Revendications

1. Pièce d'horlogerie, notamment montre-bracelet, comprenant une roue en étoile (32) solidaire d'un organe indicateur des heures (8) en prise avec un sautoir de positionnement (38), une bascule (15) sur laquelle est pivoté un cliquet d'entraînement (30), un ressort de rappel (37) pour maintenir élastiquement ce cliquet dans une position dans laquelle il est en prise avec la roue en étoile (32), une came rotative (12) en colimaçon, entraînée à raison d'un tour par heure, un ressort (22) pour appliquer ladite bascule (15) contre ladite came rotative (12) et une liaison desmodromique entre ladite bascule (15) et un organe mobile (27) solidaire d'un organe indicateur des minutes (2), **caractérisée en ce que** ledit cliquet d'entraînement (30) comporte un élément (42) en prise avec une surface de butée (43) conformée pour verrouiller ledit cliquet d'entraînement (30) dans la position dans laquelle il est en prise avec la roue en étoile (32), sur une portion déterminée de la trajectoire décrite par ladite bascule (15) et pour le libérer sur la portion restante de la trajectoire de cette bascule (15), celle-ci comportant un élément de verrouillage (15b) dudit sautoir de positionnement (38), la portion de trajectoire décrite par cet élément de verrouillage (15b), solidairement au déplacement de ladite bascule (15), pendant le déverrouillage de ladite roue en étoile (32) par ledit cliquet d'entraînement (30), correspond au verrouillage dudit sautoir de positionnement (38) par ledit élément de verrouillage (15b).

2. Pièce d'horlogerie selon la revendication 1, **caractérisée en ce que** ladite bascule (15) porte un second cliquet (18) monté pivotant et un ressort de rappel (20) pour maintenir ce second cliquet (18) dans une position d'engagement avec ladite came rotative (12) en colimaçon lorsque celle-ci tourne dans le sens d'entraînement de ladite bascule (15) et permettant à ce second cliquet (18) de pivoter à l'encontre de la pression dudit ressort de rappel (20) lorsque ladite came (12) tourne en sens inverse.

3. Pièce d'horlogerie selon l'une des revendications précédentes, **caractérisée en ce que** ladite bascule (15) comporte un secteur denté (23) en prise avec un pignon (24) appartenant à un train d'engrenage (25-27) conduisant audit organe indicateur des minutes (2).

4. Pièce d'horlogerie selon l'une des revendications précédentes, **caractérisée en ce que** le mobile (27) portant l'organe indicateur des minutes (2) est associé à un dispositif élastique de rappel (28, 29) pour supprimer le jeu dudit train d'engrenage (25-27).

## Patentansprüche

1. Uhr, insbesondere Armbanduhr, mit einem Sternrad (32), das fest mit einem im Eingriff mit einer Positionierraste (38) befindlichen Stundenanzeigeorgan (8) verbunden ist, einer Wippe (15), auf der eine Mitnehmerklinke (30) drehbar befestigt ist, einer Rückholfeder (37), um diese Klinke elastisch in einer Stellung zu halten, in der sie sich im Eingriff mit dem Sternrad (32) befindet, einem sich drehenden Schneckennocken (12), der pro Stunde eine Umdrehung ausführt, einer Feder (22), um die benannte Wippe (15) an den benannten Drehnocken (12) anzudrücken, sowie einer zwangsläufigen Verbindung zwischen der benannten Wippe (15) und einem fest mit einem Minutenanzeigeorgan (2) verbundenen beweglichen Organ (27), **dadurch gekennzeichnet, dass** die benannte Mitnehmerklinke (30) ein Element (42) umfasst, das sich mit einer Anschlagfläche (43) im Eingriff befindet, die so gestaltet ist, dass die benannte Mitnehmerklinke (30) über einen Abschnitt, der durch die von der benannten Wippe (15) beschriebene Bahn bestimmt wird, in der Stellung verriegelt wird, in der sie sich mit dem Sternrad (32) im Eingriff befindet, und dass sie über den verbleibenden Abschnitt der Bahn dieser Wippe (15) freigegeben wird, wobei diese Wippe ein Verriegelungselement (15b) für die benannte Positionierraste (38) umfasst, der durch dieses Verriegelungselement (15b) während der Entriegelung des benannten Sternrades (32) durch die benannte Mitnehmerklinke (30) bei Bewegung der benannten Wippe (15) beschriebene Bahnabschnitt entspricht der Verriegelung der benannten Positionierraste (38) durch das benannte Verriegelungselement (15b).

2. Uhr nach Anspruch 1, **dadurch gekennzeichnet, dass** die benannte Wippe (15) eine drehbar angebrachte zweite Klinke (18) sowie eine Rückholfeder (20) trägt, um diese zweite Klinke (18) in einer Stellung des Eingriffs mit dem benannten, sich drehenden Schneckennocken (12) zu halten, wenn dieser sich im Sinne des Antriebs der benannten Wippe (15) dreht, und die es dieser zweiten Klinke (18) erlaubt, sich gegen den Druck dieser Rückholfeder (20) zu drehen, wenn sich der benannte Nocken (12) in der umgekehrten Richtung dreht.

3. Uhr nach einem der vorangehenden Ansprüche, **dadurch gekennzeichnet, dass** die benannte Wippe (15) einen Zahnsektor (23) umfasst, der sich mit einem Ritzel (24) im Eingriff befindet, das zu einem Rädergetriebe (25-27) gehört, das zu dem benannten Minutenanzeigeorgan (2) führt.

4. Uhr nach einem der vorangehenden Ansprüche, **dadurch gekennzeichnet, dass** das Triebrad (27), das das Minutenanzeigeorgan (2) trägt, mit einer elastischen Rückholvorrichtung (28, 29) verbunden ist, um das Spiel des benannten Rädergetriebes (25-27) zu unterdrücken.

## Claims

1. Timepiece, particularly a wristwatch, comprising a star wheel (32) secured to an hours indicating member (8) in engagement with a positioning jumper (38), a yoke (15) on which a drive pawl (30) is pivoted, a return spring (37) for elastically keeping this pawl in a position in which it is in engagement with the star wheel (32), a rotating snail cam (12) driven at the rate of one revolution per hour, a spring (22) for pressing the said yoke (15) against the said rotary cam (12) and a desmodromic link between the said yoke (15) and a moving member (27) secured to a minutes indicating member (2), **characterized in that** the said drive pawl (30) comprises an element (42) in engagement with a stop surface (43) shaped to lock the said drive pawl (30) in the position in which it is in engagement with the star wheel (32), over a determined portion of the trajectory described by the said yoke (15) and to release it over the remaining portion of the trajectory of this yoke (15), this yoke comprising an element (15b) for locking the said positioning jumper (38), the trajectory portion described by this locking element (15b) integrally with the movement of the said yoke (15) during the unlocking of the said star wheel (32) by the said drive pawl (30) corresponds to the locking of the said positioning jumper (38) by the said locking element (15b).

2. Timepiece according to Claim 1, **characterized in that** the said yoke (15) bears a second pawl (18) mounted so that it can pivot and a return spring (20) for keeping this second pawl (18) in a position of engagement with the said rotary snail cam (12) when the latter rotates in the direction of driving of the said yoke (15) and allowing this second pawl (18) to pivot against the pressure of the said return spring (20) when the said cam (12) rotates in the opposite direction.

3. Timepiece according to one of the preceding claims, **characterized in that** the said yoke (15) comprises a toothed sector (23) in engagement with a pinion (24) belonging to a train of gears (25-27) leading to the said minutes indicating member (2).

4. Timepiece according to one of the preceding claims, **characterized in that** the moving part (27) bearing the minutes indicating member (2) is associated with an elastic return device (28, 29) to eliminate the lash in the said train of gears (25-27).
